# EUROPÄISCHE PATENTSCHRIFT

(11) **EP 1 074 655 B1**
(45) Veröffentlichungstag und Bekanntmachung des Hinweises auf die Patenterteilung: **26.05.2004**
(21) Anmeldenummer: 00115200.8
(22) Anmeldetag: 13.07.2000
(51) Int. Cl.: D06F 75/36

(54) **Bügeleisenmantel**
Iron casing
Enveloppe de fer à repasser

(30) Priorität: 31.07.1999 DE 19936189
(43) Veröffentlichungstag der Anmeldung: 07.02.2001
(73) Patentinhaber: Rowenta Werke GmbH, 63067 Offenbach (DE)
(72) Erfinder: Stützer, Franz Alban, 63075 Offenbach (DE)

(56) Entgegenhaltungen:
- FR-A- 2 566 439
- US-A- 4 864 971
- US-A- 5 444 216
- US-A- 5 613 310
- US-A- 5 782 021

## Beschreibung

Die Erfindung bezieht sich auf ein Verfahren zur Herstellung einer Bügeleisenmantels von Bügeleisen.

Unter Bügeleisenmantel ist der äußere sichtbare Teil der Bügeleisenumhüllung, der sich unmittelbar oberhalb der heissen Bügeleisensohle anschließt, zu verstehen. In den meistens aus Kunststoff hergestellten Bügeleisenmänteln ist oft eine Wärmeabschirmung eingebaut, die bei Dampfbügeleisen zwischen der Sohle und dem Wasserbehälter angeordnet ist. Der Bügeleisenmantel ist Teil der Bügeleisenhaube.

Der Bügeleisenmantel muß der Hitze der Bügeleisensohle standhalten und gewisse ästhetische Merkmale aufweisen, die für den Benutzer von Bedeutung sind. Meistens ist der Bügeleisenmantel aus Kunststoff im Spritzgießverfahren hergestellt, wobei der Kunststoff sowie dessen Färbung hitzestabil sein müssen. Bügeleisenmäntel aus Metall sind ausgehend von einem Metallzuschnitt meistens durch Tiefziehen hergestellt und danach mit einer ästhetischen Schutzverkleidung, z.B. aus Chrom, versehen.

Aus der Patentschrift US 5613310 ist ein spezifisches Herstellungsverfahren für Bügeleisenmäntel aus Metall bekannt, welches sich durch Umschlagen der Ränder des Metallzuschnitts auszeichnet. Aus der Patentschrift US 5782021 z.B. sind auch aus Kunststoff geformte und anschließend verchromte Bügeleisenmäntel bekannt.

Die bekannten Bügeleisenmäntel werden in Verfahren hergestellt, die sich durch Diskontinuierlichkeit auszeichnen, wobei die Stücke nacheinander eine Anzahl von Werkzeugen für Arbeitsgänge wie Gießen oder Tiefziehen und die Endfertigung passieren müssen. Für die Schaffung jeder neuen Art von Bügeleisenmänteln sind deshalb. hohe Investitionen für teuere Werkzeuge erforderlich, was für die Weiterentwicklung der Formgestaltung ein Hindernis darstellt. Zudem sind die Werkzeuge im wesentlichen artspezifisch und bieten nicht die Möglichkeit, auf einfache Weise eine Familie von ähnlichen Produkten zu schaffen.

Aufgabe der nachfolgend beschriebenen Erfindung ist es, ein kostengünstiges, kontinuierliches oder vorwiegend kontinuierliches Verfahren zur Herstellung eines Bügeleisenmantels anzugeben mit der Möglichkeit, auf einfache Weise eine Familie von ähnlichen Produkten zu Schaffen.

Diese Aufgabe wird erfindungsgemäß durch die Merkmale des Anspruchs 1 gelöst.

Der Einsatz eines Profils ermöglicht es, die Bügeleisenmäntel ausgehend von einer die innere und die äußere Wandung des Mantels bildenden Stange in kontinuierlicher Weise herzustellen. Werden die Mäntel auf adäquate Weise mit einem der Höhe des Mantels entsprechenden Schritt abgeschnitten, ist eine Massenfertigung möglich. Die Auflageflächen des Mantels einerseits auf der Sohle und andererseits auf dem oberen Teil des Bügeleisens können mittels verschiedener Schneidevorgänge abgeschnitten werden, z.B. durch Absägen, Rollenschneiden, Plasmaschneiden, Wasserstrahlschneiden, Laserstrahlschneiden ; der Schneidevorgang kann verwundene Flächen erzeugen oder Flächen mit mehreren aufeinanderfolgenden Ebenen. Das Profil kann in kontiuierlicher Formgebung hergestellt werden, z.B. durch Glattwalzen eines Stahlblechstreifens. Bei Auswechseln der Walzen können dabei Profile unterschiedlicher Form hergestellt werden ; der Vorgang ist für eine Massenfertigung geeignet.

Vorzugsweise wird der Bügeleisenmantel ausgehend von einem stranggepreßten Hohlprofil hergestellt.

Extrusionsformen sind im Vergleich zu Gießformen oder Tiefziehwerkzeugen kostengünstig und das Verfahren ist für eine große Anzahl von Kunststoff- oder Metallarten geeignet.

Die Anlageflächen des Mantels einerseits auf der Sohle und andererseits auf dem oberen Teil des Bügeleisens sind vorzugsweise flach.

Dies ermöglicht es, einen geradlinigen und deshalb kostengünstigen Profilschnitt anzuwenden. Der Schnittwinkel wird so gewählt, daß die an der Sohle und dem oberen Teil anliegenden Schnittflächen die Konturlinien bilden. Bei Abänderung des Schnittwinkels, können unterschiedliche Konturlinien angestrebt werden, d.h. daß ausgehend von einem einzigen Profil eine Familie unterschiedlicher Bügeleisenmäntel hergestellt werden kann, die den gleichen Querschnitt aufweisen.

Wird ein kleiner Verlust in Kauf genommen, können Bügeleisenmäntel hergestellt werden, deren untere und obere Schnittebene unterschiedliche Schnittwinkel aufweisen.

Dies ermöglicht es, sowohl ästhetischen als auch technischen Anforderungen zu genügen.

Vorzugsweise weist der Bügeleisenmantel innere Ausformungen zur Verbindung mit den jeweils angrenzenden Teilen auf.

Das Profil weist vorzugsweise Durchgänge für Befestigungsschrauben oder Befestigungskernlöcher auf sowie Ausformungen zur Abstützung einer Wärmeabschirmung oder eines Wasserbehälter oder jede andere nützliche Ausformung.

Der Bügeleisenmantel wird vorzugsweise aus einem stranggepreßten Leichtmetall hergestellt.

Bei dieser Wahl kann die an sich bekannte Strangpreßtechnik angewandt werden, und der Bügeleisenmantel weist alle Vorteile und das Aussehen dieser Materialien auf.

Der Bügeleisenmantel wird vorzugsweise aus Aluminium hergestellt und mit einer bekannten Dekoration versehen.

Die stranggepreßte Stange kann vor dem Abschneiden der Mantelstücke behandelt werden ; es ist aber auch möglich, die abgeschnittenen Mantelstücke nach dem Abschneiden zu behandeln ; alle bekannten Vorteile und Möglichkeiten von Aluminium können ausgenutzt werden.

Die Merkmale der Erfindung werden in der nachfolgenden Beispielsbeschreibung anhand eines in der Zeichnung dargestellten Ausführungsbeispiels im Einzelnen beschrieben.
- Figur 1: zeigt die Seitenansicht eines erfindungsgemäßen Bügeleisens.
- Figur 2: zeigt eine Draufsicht auf den Bügeleisenmantel und den Umriß der Bügeleisensohle.
- Figur 3: zeigt die Ansicht eines stranggepressten, gemäß zwei verschiedenen Schnittebenen abgeschnittenen Profils.
- Figur 4: zeigt die Seitenansicht einer anderen Ausführungsform eines Bügeleisens mit einem erfindungsgemäß hergestellten Mantel.

Gemäß einer bevorzugten Ausführungsform (Figuren 1 und 2) ist der Mantel (2) eines Bügeleisens (1) geradlinig von einem Hohlprofil (3) (Figur 3) abgeschnitten und besteht somit aus einem Zuschnitt mit parallelen Rändern (21), (22). Die Schnittebene ist senkrecht zur Symmetrieebene des Profils ausgerichtet und bildet mit der Längsachse des Profils einen Winkel (a1). Der Mantel (2) ist einerseits mit der Sohle (4) verbunden, auf welcher er sich mit seinem Schnittrand (21) abstützt, und andererseits mit dem Bügeleisenkörper (5), welchen er mit seinem Schnittrand (22) trägt. Der Bügeleisenkörper (5) und die Bügeleisensohle (4) sind mittels Schrauben auf dem Bügeleisenmantel (2) festgeschraubt, wobei die Schrauben im Profil angeordnete Durchgänge (23) durchsetzen. Rippen (24) tragen eine aus einem flachen Blech bestehende, zwischen dem Mantelrand (22) und dem Bügeleisenkörper (5) angeordnete Wärmeabschirmung. Nocken des Bügeleisenkörpers (5) und der Bügeleisensohle (4) greifen zwecks Vorzentrierung in rinnenförmige Ausnehmungen (25) ein.

Gemäß einer anderen Ausführungsform (Figur 4) bilden die Mantelränder (21), (22) mit der Achse des Profils jeweils unterschiedliche Winkel, was dem Bügeleisen eine andere äußere Form verleiht, obgleich vom gleichen Profil ausgegangen werden kann.

Gemäß einer weiteren Ausführungsform sind die Mantelränder (21), (22) in zueinander parallelen Ebenen angeordnet, aber der durch die Profilachse und diese Ebenen gebildete Winkel (a2) ist kleiner. Wie insbesondere aus Figur 3 ersichtlich, weist der Mantel (2) bei Schnitt mit einem kleineren Winkel eine verlängerte Umrißlinie auf. Ausgehend vom gleichen Profil kann somit ein verschiedenartiges Bügeleisen hergestellt werden. Es kann auch die Höhe des Bügeleisenmantels geändert werden, um Bügeleisen mit verschiedener Außenform herstellen zu können.

Der Bügeleisenmantel besteht vorzugsweise aus stranggepreßtem Aluminium, das die gleichen Dekorationsmöglichkeiten bietet wie Metall.

Ausgehend vom selben Profil ist es erfindungsgemäß somit möglich, Geräte in verschiedenen Ausführungen kostengünstig herzustellen und Produktfamilien zu schaffen.

## Patentansprüche

1. Verfahren zur Herstellung eines Bügeleisenmantels (2), **dadurch gekennzeichnet, dass** der Bügeleisenmantel (2) durch einen von einem Stangenprofil (3), insbesondere einem Hohlprofil (3), abgeschnittenen Zuschnitt hergestellt wird.

2. Verfahren nach Anspruch 1, **dadurch gekennzeichnet, dass** das Profil (3) ein stranggepresstes Profil (3) ist.

3. Verfahren nach einem der Ansprüche 1 oder 2, **dadurch gekennzeichnet, dass** die Anlageflächen (21,22) des Bügeleisenmantels (2) zur Anlage einerseits auf der Bügeleisensohle (4) eines Bügeleisens (1) und andererseits auf dem oberen Teil (5) eines Bügeleisens (1) flach sind.

4. Verfahren nach Anspruch 3, **dadurch gekennzeichnet, dass** die den Zuschnitt definierende untere und obere Schnittebehe unterschiedliche Schnittwinkel (a1,a2) aufweisen.

5. Verfahren nach einem der Ansprüche 2 bis 4, **dadurch gekennzeichnet, dass** der Bügeleisenmantel (2) mit inneren Ausformungen (25) zur Verbindung mit den angrenzenden Teilen (4,5) eines Bügeleisens (1) versehen wird.

6. Verfahren nach einem der Ansprüche 2 bis 5, **dadurch gekennzeichnet, dass** der Bügeleisenmantel (2) aus Leichtmetall hergestellt wird.

7. Verfahren nach Anspruch 5, **dadurch gekennzeichnet, dass** der Bügeleisenmantel (2) aus Aluminium hergestellt und/oder mit einer Dekorationsbehandlung versehen wird.

## Claims

1. Method of producing a skirt (2) for an iron, **characterised in that** the iron skirt (2) is produced from a blank cut off from an extruded profile (3), particularly a hollow profile (3).

2. Method according to claim 1, **characterised in that** the profile (3) is an extrusion-moulded profile (3).

3. Method according to one of claims 1 or 2, **characterised in that** the abutment surfaces (21, 22) of the iron skirt (2) are flat for abutting on the soleplate (4) of an iron (1) on the one hand and on the top part (5) of an iron (1) on the other hand.

4. Method according to claim 3, **characterised in that** the top and bottom cutting planes defining the blank have different cutting angles (a1, a2).

5. Method according to one of claims 2 to 4, **characterised in that** the iron skirt (2) is provided with inner shaped formations (25) for connection to the adjacent parts (4, 5) of an iron (1).

6. Method according to one of claims 2 to 5, **characterised in that** the iron skirt (2) is produced from light metal.

7. Method according to claim 5, **characterised in that** the iron skirt (2) is produced from aluminium and/or is provided with a decorative finish.

## Revendications

1. Procédé de fabrication d'une jupe (2) de fer à repasser **caractérisé en ce que** cette jupe (2) est réalisée par découpe d'un élément dans un profilé (3), en particulier dans un profilé creux.

2. Procédé selon la revendication 1 **caractérisé en ce que** le profilé (3) est un profilé extrudé.

3. Procédé selon l'une des revendications 1 ou 2 **caractérisé en ce que** les faces d'appui (21, 22) de la jupe (2) sur la semelle (4) et de la jupe sur la partie supérieure (5) du fer (1) sont planes.

4. Procédé selon la revendication 3 **caractérisé en ce que** les angles (a1, a2) de coupe du plan inférieur de la jupe et du plan supérieur sont différents.

5. Procédé selon l'une des revendications 2 à 4 **caractérisé en ce que** la jupe (2) de fer à repasser comporte des formes internes (25) de liaison avec les pièces avoisinantes.

6. Procédé selon l'une des revendications 2 à 5 **caractérisé en ce que** la jupe (2) de fer à repasser est réalisée en un métal léger.

7. Procédé selon la revendication 5 **caractérisé en ce que** la jupe (2) est en aluminium et/ou reçoit un traitement de décors.
